# FASCICULE DE BREVET EUROPEEN

(11) **EP 1 902 961 B1**
(45) Date de publication et mention de la délivrance du brevet: **09.12.2009**
(21) Numéro de dépôt: 07291124.1
(22) Date de dépôt: 21.09.2007
(51) Int. Cl.: B65D 5/00, B65D 5/20

(54) **Flan et emballage de type plateau avec trottoir**
Zuschnitt und Verpackung vom Typ Präsentierteller mit überstehendem Rand
Blank and packaging of plate type with a platform

(30) Priorité: 22.09.2006 FR 0608309
(43) Date de publication de la demande: 26.03.2008
(73) Titulaire: SMURFIT KAPPA France, 94160 Saint Mande (FR)
(72) Inventeur: Cocheril, François, 33750 Saint Germain du Puch (FR)
(74) Mandataire: Roger, Walter

(56) Documents cités:
- FR-A1- 2 669 301
- FR-A1- 2 832 695
- US-B1- 6 296 178

## Description

La présente invention concerne un perfectionnement apporté à un flan et à un emballage en un matériau semi-rigide tel que le carton ou le carton ondulé, de type plateau, avec trottoir.

Les emballages de type plateau connaissent une grande vogue, notamment pour les produits frais distribués dans les marchés ou dans la petite ou grande distribution. Les emballages de type plateau les plus solides comprennent au moins un rabat, de préférence deux rabats, relié(s) à la partie supérieure d'une paroi d'extrémité par un refoulage, et positionné(s) sensiblement perpendiculairement à ladite paroi elle même dressée perpendiculairement au fond. Un tel rabat est communément appelé trottoir.

Ainsi qu'il est par exemple décrit dans la demande de brevet JP 2002-255149 ou dans le brevet US-B1-6.296.178, la réalisation d'un tel trottoir, outre qu'elle complique la fabrication du flan dont est issu le plateau, est très gourmande en matière première, ce qui pose des problèmes pratiques et économiques.

Le document FR 2 669 301 montre un flan et un emballage selon le préambule des revendications 1 et 5 respectivement.

La présente invention vise à remédier à l'inconvénient cité ci-dessus d'une façon simple, en permettant de réaliser un trottoir pour plateau de façon simple et pratique, et peu gourmande en matière première.

A cet effet, l'invention a pour effet un flan prédécoupé et refoulé en un matériau semi-rigide, tel que le carton ou le carton ondulé, pour la réalisation d'un emballage, ce flan comprenant :
- Un panneau central formant fond,
- deux panneaux formant parois latérales, de préférence sensiblement rectangulaires et de mêmes dimensions, articulées au panneau central suivant un bord longitudinal par deux lignes de pliage parallèles, et destinées à être dressées perpendiculairement au panneau central,
- deux panneaux formant parois d'extrémités, de préférence sensiblement rectangulaires et de mêmes dimensions, articulées au panneau central suivant un bord longitudinal par deux lignes de pliage parallèles, et destinées à être dressées perpendiculairement au panneau central et perpendiculairement aux parois latérales,
- au moins un rabat formant trottoir, de préférence deux rabats formant trottoirs, articulé(s) à une paroi d'extrémité suivant un second bord longitudinal parallèle et opposé au bord longitudinal précédent, ledit rabat formant trottoir étant destiné à être dressé perpendiculairement à la paroi d'extrémité correspondante et parallèlement au panneau central, et
- quatre rabats d'extrémité, situés aux extrémités des parois d'extrémités et articulés à ces parois d'extrémités par des lignes de pliage perpendiculaires aux lignes de pliage précédentes, ces rabats d'extrémité étant destinés à être dressés au moins en partie perpendiculairement au panneau central et sensiblement parallèlement aux parois latérales,
   ledit flan comprenant en outre :

- au moins un rabat de fixation, articulé à un rabat d'extrémité sur une partie de sa longueur, suivant une ligne de pliage parallèle aux bords longitudinaux, de préférence sensiblement dans le prolongement du second bord longitudinal, ledit rabat de fixation comportant une partie support, destinée à être dressée parallèlement au panneau central, et à supporter au moins en partie le trottoir de la paroi d'extrémité correspondante, et une partie de fixation, destinée à être dressée perpendiculairement au panneau central et à se fixer au moins partiellement sur la partie du rabat d'extrémité sensiblement parallèle aux parois latérales.

La désignation des parois d'extrémité est arbitraire. Selon l'invention, ces parois peuvent être les parois les plus longues ou bien les parois les plus courtes parmi les parois perpendiculaires au panneau central.

Selon un mode de réalisation préféré, le flan selon l'invention est tel que la partie support est de forme sensiblement parallélépipédique, de préférence de forme sensiblement de losange, et la partie de fixation est de forme sensiblement triangulaire.

De préférence, le flan selon l'invention comporte deux trottoirs et deux rabats de fixation par trottoir soit quatre rabats de fixation.

L'invention concerne aussi un emballage issu d'un flan tel que décrit précédemment, ledit emballage ayant été mis en volume à partir dudit flan.

L'invention concerne enfin un emballage en un matériau semi-rigide, tel que le carton ou le carton ondulé, comprenant :
- Un fond,
- deux parois latérales, de préférence sensiblement rectangulaires et de mêmes dimensions, articulées au fond suivant un bord longitudinal par deux lignes de pliage parallèles, et dressées perpendiculairement au fond,
- deux parois d'extrémités, de préférence sensiblement rectangulaires et de mêmes dimensions, articulées au fond suivant un bord longitudinal par deux lignes de pliage parallèles, et dressées perpendiculairement au fond et perpendiculairement aux parois latérales,
- au moins un trottoir, de préférence deux trottoirs, articulé(s) à une paroi d'extrémité suivant un second bord longitudinal parallèle et opposé au bord longitudinal précédent, ledit trottoir étant dressé perpendiculairement à la paroi d'extrémité correspondante et parallèlement au fond, et
- quatre rabats d'extrémité, situés aux extrémités des parois d'extrémités et articulés à ces parois d'extrémités par des lignes de pliage perpendiculaires aux lignes de pliage précédentes, ces rabats d'extrémité étant dressés au moins en partie perpendiculairement au fond et sensiblement parallèlement aux parois latérales, ces rabats étant assemblés de préférence par tout moyen de maintien par exemple par collage,
   ledit emballage comprenant en outre :

- au moins un rabat de fixation, articulé à un rabat d'extrémité sur une partie de sa longueur, suivant une ligne de pliage parallèle aux bords longitudinaux, de préférence sensiblement dans le prolongement du second bord longitudinal, ledit rabat de fixation comportant une partie support, dressée parallèlement au fond, et supportant au moins en partie le trottoir de la paroi d'extrémité correspondante, et une partie de fixation, dressée perpendiculairement au fond et fixée au moins partiellement sur la partie du rabat d'extrémité sensiblement parallèle aux parois latérales.

Selon un mode de réalisation préféré, l'emballage selon est tel que la partie support est de forme sensiblement parallélépipédique, de préférence de forme sensiblement de losange, et la partie de fixation est de forme sensiblement triangulaire. Mais toute autre forme peut être également envisagée par l'homme du métier.

De préférence, l'emballage selon l'invention est tel qu'il comporte deux trottoirs, et deux rabats de fixation par trottoir soit quatre rabats de fixation.

L'emballage selon l'invention est de préférence tel qu'il a été fabriqué sans collage par rembordement des parois d'extrémité et des parois latérales.

Selon un mode de réalisation, l'emballage comporte une pellicule plastique thermoformée en assurant l'étanchéité et le maintien.

Une forme de mise en oeuvre de l'invention va être décrite ci-après à titre d'exemple.

Dans cette description, on se référera aux dessins annexés, dans lesquels :
La figure 1 est une vue en plan d'un flan de carton ondulé destiné à la réalisation d'un emballage conforme à l'invention.
La figure 2 est une vue en perspective partielle de l'emballage issu du flan de la figure 1, en cours d'assemblage.
La figure 3 est une vue en perspective partielle de l'emballage issu du flan de la figure 1, assemblé.
Sur ces figures, les mêmes chiffres de référence désignent les mêmes organes.

La figure 1 est une vue en plan d'un flan 1 de carton ondulé destiné à la réalisation d'un emballage 10 conforme à l'invention.

Le flan 1 prédécoupé et refoulé est en un matériau semi-rigide, par exemple en carton. Le flan 1 comprend un panneau central 6 formant fond, de forme sensiblement rectangulaire mais avec des coins biseautés, et deux panneaux formant parois latérales 2 et 3, rectangulaires et de mêmes dimensions, articulées au panneau central 6 suivant un bord longitudinal par deux lignes de pliage parallèles, et destinées à être dressées perpendiculairement au panneau central 6. Le flan 1 comporte encore deux panneaux formant parois d'extrémités 4 et 5, rectangulaires et de mêmes dimensions, articulées au panneau central 6 suivant un bord longitudinal par deux lignes de pliage parallèles, et destinées à être dressées perpendiculairement au panneau central 6 et perpendiculairement aux parois latérales 2 et 3, ainsi que deux rabats formant trottoirs 14 et 15. Chaque rabat formant trottoir 14 et 15 est articulé à une paroi d'extrémité respectivement 4 et 5 suivant un second bord longitudinal parallèle et opposé au bord longitudinal précédent, et est destiné à être dressé perpendiculairement à la paroi d'extrémité correspondante 4 ou 5 et parallèlement au panneau central 6.

Le flan 1 comporte encore quatre rabats d'extrémité ou pattes latérales, (12,18), (13,19), (16,20) et (17,21), chacun comportant deux parties articulées entre elles par une ligne de pliage perpendiculaire aux bords longitudinaux, lesdits rabats d'extrémité étant situés aux extrémités des parois d'extrémités 5 et 4, et articulés à ces parois d'extrémités par des lignes de pliage perpendiculaires aux lignes de pliage précédentes, ces rabats d'extrémité ou pattes latérales étant destiné(e)s à être dressé(e)s en partie, par leur partie 18,19, 20 ou 21, perpendiculairement au panneau central 6 et sensiblement parallèlement aux parois latérales 2 et 3.

Selon l'invention, le flan 1 comprend en outre deux rabats de fixation par trottoir, soit quatre rabats de fixation (22,24 ; 23,35 ; 26,27 ; 27,29), chacun comportant deux parties articulées entre elles par une ligne de pliage faisant un angle d'environ 45° par rapport aux bords longitudinaux, chaque rabat de fixation étant articulé à un rabat d'extrémité (12,18 ; 13,19 ; 16,20 ; 17,21) sur une partie de sa longueur, suivant une ligne de pliage parallèle aux bords longitudinaux, et ici dans le prolongement du second bord longitudinal.

Le rabat de fixation (22,24 ; 23,25 ; 26,27 ; 27,29) selon l'invention comporte une partie support respectivement 22, 23, 26, et 27, destinée à être dressée parallèlement au panneau central 6, et à supporter au moins en partie le trottoir 15 ou 14 de la paroi d'extrémité 5 ou 4 correspondante, et une partie de fixation respectivement 24, 25, 28 et 29, destinée à être dressée perpendiculairement au panneau central 6 et à se fixer par collage ou tout autre système de maintien, au moins partiellement sur la partie 18, 19, 20 et 21 du rabat d'extrémité sensiblement parallèle aux parois latérales 3 et 2.

Le rabat de fixation tel qu'il est conçu ici, avec la partie support (22 ; 23 ; 26 ; 27) de forme sensiblement parallélépipédique, et plus particulièrement de forme sensiblement de losange, et la partie de fixation (24 ; 25 ; 28 ; 29), attenante, de forme sensiblement triangulaire, est particulièrement adapté pour économiser de la matière première constituant le flan, surtout par rapport aux flans de l'état de la technique.

La figure 2 est une vue en perspective partielle de l'emballage 10 issu du flan 1 de la figure 1, en cours d'assemblage, et la figure 3 est une vue en perspective partielle de l'emballage 10 issu du flan 1 de la figure 1, assemblé.

L'emballage 10 en carton tel que représenté partiellement sur les figures 2 et 3 comporte une paroi latérale 2, dressée perpendiculairement au fond (non représenté ici), et une paroi d'extrémités 5, dressée perpendiculairement au fond et perpendiculairement à la paroi latérale 2. Le rabat d'extrémité (12, 18) est dressé perpendiculairement au fond et parallèlement à la paroi latérale 2. Le rabat de fixation (22,24), articulé au rabat d'extrémité (12,18), comporte une partie support 22, parallèle au fond, et destinée à supporter le trottoir 15, et une partie de fixation 24, perpendiculaire au fond et fixée sur la partie 18 du rabat d'extrémité parallèle à la paroi latérale 2. Lors du montage, les parois 2 et 18 sont assemblées entre elles et maintenues par collage, ou par un autre système de maintien, puis les parties 22 et 24 du rabat de fixation (22,24) sont rabattues, et assemblées par collage ou tout autre système de maintien, lors de la mise en volume de l'emballage 10.

Une fois le rabat de fixation (22,24) mis en place, le trottoir 15 est dressé perpendiculairement à la paroi d'extrémité 5 correspondante et parallèlement au fond, et le plus couvert maintenu en place lors de la mise en place d'une pellicule plastique de thermoformage (non représentée), sur la partie 22 du rabat de fixation (22, 24) qui le supporte en partie. Sa fonction est d'assurer la résistance et la bonne assise lors du gerbage de l'emballage 10.

L'emballage 10 selon l'invention est donc avantageusement solide, extrêmement simple et facile à mettre en oeuvre, d'un coût plus faible que les emballages de l'état de la technique, et réalisable à l'aide d'un machine plus simple.

## Revendications

1. Flan (1) prédécoupé et refoulé en un matériau semi-rigide, tel que le carton ou le carton ondulé, pour la réalisation d'un emballage (10), ce flan (1) comprenant :
• Un panneau central (6) formant fond,
• deux panneaux formant parois latérales (2,3), de préférence sensiblement rectangulaires et de mêmes dimensions, articulées au panneau central (6) suivant un bord longitudinal par deux lignes de pliage parallèles, et destinées à être dressées perpendiculairement au panneau central (6),
• deux panneaux formant parois d'extrémités (4,5), de préférence sensiblement rectangulaires et de mêmes dimensions, articulées au panneau central (6) suivant un bord longitudinal par deux lignes de pliage parallèles, et destinées à être dressées perpendiculairement au panneau central (6) et perpendiculairement aux parois latérales (2,3),
• au moins un rabat formant trottoir (14,15), de préférence deux rabats formant trottoirs, articulé(s) à une paroi d'extrémité (4,5) suivant un second bord longitudinal parallèle et opposé au bord longitudinal précédent, ledit rabat formant trottoir (14,15) étant destiné à être dressé perpendiculairement à la paroi d'extrémité (4,5) correspondante et parallèlement au panneau central (6), et
• quatre rabats d'extrémité (12,18 ; 13,19 ; 16,20 ; 17,21), situés aux extrémités des parois d'extrémités (5,4) et articulés à ces parois d'extrémités par des lignes de pliage perpendiculaires aux lignes de pliage précédentes, ces rabats d'extrémité étant destinés à être dressés au moins en partie (18, 19, 20 ,21) perpendiculairement au panneau central (6) et sensiblement parallèlement aux parois latérales (2 ,3),
ledit flan (1) étant **caractérisé en ce qu'**il comprend
• au moins un rabat de fixation (22,24 ; 23,35 ; 26,27 ; 27,29), articulé à un rabat d'extrémité (12,18 ; 13,19 ; 16,20 ; 17,21) sur une partie de sa longueur, suivant une ligne de pliage parallèle aux bords longitudinaux, de préférence sensiblement dans le prolongement du second bord longitudinal, ledit rabat de fixation (22,24 ; 23,25 ; 26,28 ; 27,29) comportant une partie support (22 ; 23 ; 26 ; 27), destinée à être dressée parallèlement au panneau central, et à supporter au moins en partie le trottoir (15 ; 14) de la paroi d'extrémité (5 ; 4) correspondante, et une partie de fixation (24 ; 25 ; 28 ; 29), destinée à être dressée perpendiculairement au panneau central (6) et à se fixer au moins partiellement sur la partie (18, 19, 20 ,21) du rabat d'extrémité sensiblement parallèle aux parois latérales (3,2).

2. Flan (1) selon la revendication précédente, tel que la partie support (22 ; 23 ; 26 ; 27) est de forme sensiblement parallélépipédique, de préférence de forme sensiblement de losange, et la partie de fixation (24 ; 25 ; 28 ; 29), est de forme sensiblement triangulaire.

3. Flan (1) selon l'une des revendications précédentes, tel qu'il comporte deux trottoirs (14 ; 15), et deux rabats de fixation par trottoir soit quatre rabats de fixation (22,24 ; 23,35 ; 26,28 ; 27,29).

4. Emballage (10) issu d'un flan (1) selon l'une des revendications précédentes, ledit emballage (10) ayant été mis en volume à partir dudit flan (1).

5. Emballage (10) en un matériau semi-rigide, tel que le carton ou le carton ondulé, comprenant :
• Un fond (6),
• deux parois latérales (2,3), de préférence sensiblement rectangulaires et de mêmes dimensions, articulées au fond (6) suivant un bord longitudinal par deux lignes de pliage parallèles, et dressées perpendiculairement au fond (6),
• deux parois d'extrémités (4,5), de préférence sensiblement rectangulaires et de mêmes dimensions, articulées au fond (6) suivant un bord longitudinal par deux lignes de pliage parallèles, et dressées perpendiculairement au fond (6) et perpendiculairement aux parois latérales (2,3),
• au moins un trottoir (14,15), de préférence deux trottoirs, articulé(s) à une paroi d'extrémité (4,5) suivant un second bord longitudinal parallèle et opposé au bord longitudinal précédent, ledit trottoir (14,15) étant dressé perpendiculairement à la paroi d'extrémité (4,5) correspondante et parallèlement au fond (6), et
• quatre rabats d'extrémité (12,18 ; 13,19 ; 16,20 ; 17,21), situés aux extrémités des parois d'extrémités (5,4) et articulés à ces parois d'extrémités par des lignes de pliage perpendiculaires aux lignes de pliage précédentes, ces rabats d'extrémité étant dressés au moins en partie (18, 19, 20 ,21) perpendiculairement au fond (6) et sensiblement parallèlement aux parois latérales (2 ,3),
ledit emballage (10) étant **caractérisé en ce qu'**il comprend
• au moins un rabat de fixation (22,24 ; 23,35 ; 26,27 ; 27,29), articulé à un rabat d'extrémité (12,18 ; 13,19 ; 16,20 ; 17,21) sur une partie de sa longueur, suivant une ligne de pliage parallèle aux bords longitudinaux, de préférence sensiblement dans le prolongement du second bord longitudinal, ledit rabat de fixation (22,24 ; 23,25 ; 26,28 ; 27,29) comportant une partie support (22 ; 23 ; 26 ; 27), dressée parallèlement au fond (6), et supportant au moins en partie le trottoir (15 ; 14) de la paroi d'extrémité (5 ; 4) correspondante, et une partie de fixation (24 ; 25 ; 28 ; 29), dressée perpendiculairement au fond (6) et fixée au moins partiellement sur la partie (18, 19, 20 ,21) du rabat d'extrémité sensiblement parallèle aux parois latérales (3,2).

6. Emballage (10) selon la revendication précédente, tel que la partie support (22 ; 23 ; 26 ; 27) est de forme sensiblement parallélépipédique, de préférence de forme sensiblement de losange, et la partie de fixation (24 ; 25 ; 28 ; 29), est de forme sensiblement triangulaire.

7. Emballage (10) selon l'une des revendications 5 ou 6, tel qu'il comporte deux trottoirs (14 ; 15), et deux rabats de fixation par trottoir soit quatre rabats de fixation (22,24 ; 23,35 ; 26,28 ; 27,29).

8. Emballage (10) selon l'une des revendications 5 à 7, tel qu'il a été fabriqué sans collage par rembordement des parois d'extrémité (4,5) et des parois latérales (2,3).

9. Emballage (10) selon l'une des revendications 5 à 8, tel qu'il comporte une pellicule plastique thermoformée en assurant l'étanchéité et le maintien.

## Claims

1. Precut die-scored blank (1) made of semi-rigid material, such as board or corrugated board, for making a container (10), this blank (1) comprising:
• a central panel (6) forming a base,
• two panels forming side walls (2, 3), preferably generally rectangular and of equal dimensions, hinged to the central panel (6) along a longitudinal edge by two parallel fold lines, and designed to be erected at right angles to the central panel (6),
• two panels forming end walls (4, 5), preferably generally rectangular and of equal dimensions, hinged to the central panel (6) along a longitudinal edge by two parallel fold lines, and designed to be erected at right angles to the central panel (6) and at right angles to the side walls (2, 3),
• at least one flap forming a shelf (14, 15), preferably two flaps forming shelves, hinged to an end wall (4, 5) along a second longitudinal edge parallel to and opposite the preceding longitudinal edge, said shelf-forming flap (14, 15) being designed to be erected at right angles to the corresponding end wall (4, 5) and parallel to the central panel (6), and
• four end flaps (12, 18; 13, 19; 16, 20; 17, 21) situated at the ends of the end walls (5, 4) and hinged to these end walls by fold lines perpendicular to the preceding fold lines, these end flaps being designed to be erected at least partly (18, 19, 20, 21) at right angles to the central panel (6) and generally parallel to the side walls (2, 3),
said blank (1) being **characterized in that** it comprises
• at least one fixing flap (22, 24; 23, 35; 26, 27; 27, 29) hinged to an end flap (12, 18; 13, 19; 16, 20; 17, 21) for part of its length, along a fold line parallel to the longitudinal edges, preferably generally in line with the second longitudinal edge, said fixing flap (22, 24; 23, 25; 26, 28; 27, 29) comprising a supporting part (22; 23; 26; 27) designed to be erected parallel to the central panel and to at least partly support the shelf (15; 14) of the corresponding end wall (5; 4), and a fixing part (24; 25; 28; 29) designed to be erected at right angles to the central panel (6) and to be at least partly fixed to that part (18, 19, 20, 21) of the end flap that is generally parallel to the side walls (3, 2).

2. Blank (1) according to the preceding claim, such that the supporting part (22; 23; 26; 27) is generally parallelepiped-shaped, preferably generally lozenge-shaped, and the fixing part (24; 25; 28; 29) is generally triangular.

3. Blank (1) according to one of the preceding claims, such that it comprises two shelves (14; 15) and two fixing flaps per shelf, that is four fixing flaps (22, 24; 23, 35; 26, 28; 27, 29).

4. Container (10) produced from a blank (1) according to one of the preceding claims, said container (10) having been folded from said blank (1).

5. Container (10) made of semi-rigid material, such as board or corrugated board, comprising:
• a base (6),
• two side walls (2, 3), preferably generally rectangular and of equal dimensions, hinged to the base (6) along a longitudinal edge by two parallel fold lines and erected at right angles to the base (6),
• two end walls (4, 5), preferably generally rectangular and of equal dimensions, hinged to the base (6) along a longitudinal edge by two parallel fold lines and erected at right angles to the base (6) and at right angles to the side walls (2, 3),
• at least one shelf (14, 15), preferably two shelves, hinged to an end wall (4, 5) along a second longitudinal edge parallel to and opposite the preceding longitudinal edge, said shelf (14, 15) being erected at right angles to the corresponding end wall (4, 5) and parallel to the base (6), and
• four end flaps (12, 18; 13, 19; 16, 20; 17, 21) situated at the ends of the end walls (5, 4) and hinged to these end walls by fold lines at right angles to the preceding fold lines, these end flaps being erected at least partly (18, 19, 20, 21) at right angles to the base (6) and generally parallel to the side walls (2, 3),
said container (10) being **characterized in that** it comprises
• at least one fixing flap (22, 24; 23, 35; 26, 27; 27, 29) hinged to an end flap (12, 18; 13, 19; 16, 20; 17, 21) for part of its length, along a fold line parallel to the longitudinal edges, preferably generally in line with the second longitudinal edge, said fixing flap (22, 24; 23, 25; 26, 28; 27, 29) comprising a supporting part (22; 23; 26; 27) erected parallel to the base (6) and at least partly supporting the shelf (15; 14) of the corresponding end wall (5; 4), and a fixing part (24; 25; 28; 29) erected at right angles to the base (6) and fixed at least partly to that part (18, 19, 20, 21) of the end flap which is generally parallel to the side walls (3, 2).

6. Container (10) according to the preceding claim, such that the supporting part (22; 23; 26; 27) is generally parallelepiped-shaped, preferably generally lozenge-shaped, and the fixing part (24; 25; 28; 29) is generally triangular.

7. Container (10) according to either of Claims 5 and 6, such that it comprises two shelves (14; 15) and two fixing flaps per shelf, that is four fixing flaps (22, 24; 23, 35; 26, 28; 27, 29).

8. Container (10) according to one of Claims 5 to 7, such that it has been produced without adhesive bonding by folding over the edges of the end walls (4, 5) and of the side walls (2, 3).

9. Container (10) according to one of Claims 5 to 8, such that it comprises a thermoformed plastic film for impermeability and support.

## Patentansprüche

1. Zuschnitt (1), der vorgeschnitten und gefalzt ist, aus einem halbstarren Material, wie Pappe oder Wellpappe, zur Realisierung einer Verpackung (10), wobei der Zuschnitt (1) aufweist:
- Eine zentrale Platte (6), die den Boden bildet,
- zwei Platten (2, 3), die die Seitenwände bilden, vorzugsweise im Wesentlichen rechteckförmig und mit gleichen Ausmaßen, die gelenkig an einem Längsrand, über zwei parallele Faltlinien an der zentralen Platte (6) anschließen, und dazu vorgesehen sind, senkrecht zu der zentralen Platte (6) aufgerichtet zu werden,
- zwei Platten (4, 5), die die Endwände bilden, vorzugsweise im Wesentlichen rechteckförmig und mit gleichen Ausmaßen, die gelenkig an einem Längsrand, über zwei parallele Faltlinien an der zentralen Platte (6) anschließen, und dazu vorgesehen sind, senkrecht zu der zentralen Platte (6) und senkrecht zu den Seitenwänden (2, 3) aufgerichtet zu werden,
- mindestens eine Klappe (14, 15), die den Rand bildet, vorzugsweise zwei Klappen, die den Rand bilden, die gelenkig an einer Endwand (4, 5), die an einen zweiten Längsrand, welcher parallel zu und gegenüber von dem vorherigen Längsrand liegt, anschließt (anschließen),
wobei die randbildende Klappe (14, 15) dazu vorgesehen ist, senkrecht zu der entsprechenden Endwand (4, 5), und parallel zu der zentralen Platte (6) aufgerichtet zu werden, und
- vier Endklappen (12,18; 13,19; 16,20; 17,21), die sich an den Enden der Endwände (5,4) befinden und über Faltlinien, die senkrecht zu den vorherigen Faltlinien stehen, gelenkig an diesen Endwänden angeschlossen sind, wobei diese Endklappen dazu vorgesehen sind zumindest teilweise (18, 19, 20, 21) senkrecht zu der zentralen Platte (6), und im Wesentlichen parallel zu den Seitenwänden (2, 3) aufgerichtet zu werden,
wobei der Zuschnitt (1) **dadurch gekennzeichnet ist, dass** er aufweist:
- mindestens eine Fixierklappe (22,24; 23,35; 26,27; 27,29), die gelenkig über einen Abschnitt ihrer Länge an einer Endklappe (12,18; 13,19; 16,20; 17,21) entlang einer Falzkante angeschlossen ist, die parallel zu den Längsrändern verläuft, vorzugsweise im Wesentlichen in der Verlängerung des zweiten Längsrands, wobei die Fixierklappe (22,24; 23,25; 26,28; 27,29) einen Auflageabschnitt (22; 23; 26; 27) aufweist, der dazu vorgesehen ist, parallel zu der zentralen Platte aufgerichtet zu werden, und um zumindest teilweise den Rand (15; 14) der entsprechenden Endwand (5; 4) zu tragen, und einen Fixierabschnitt (24; 25; 28; 29), der dazu vorgesehen ist, senkrecht zu der zentralen Platte (6) aufgerichtet zu werden, und um zumindest teilweise auf dem Abschnitt (18, 19, 20, 21) der Endklappe, die im Wesentlichen parallel zu den Seitenwänden (3,2) ist, befestigt zu werden.

2. Zuschnitt (1) gemäß dem vorhergehenden Anspruch, wobei der Auflageabschnitt (22; 23; 26; 27) im Wesentlichen eine parallelepipedische Form, vorzugsweise im Wesentlichen eine Rhombusform, hat, und der Fixierabschnitt (24; 25; 28; 29) im Wesentlichen eine Dreieckform hat.

3. Zuschnitt (1) gemäß einem der vorhergehenden Ansprüche, der zwei Ränder (14; 15) und zwei Fixierklappen pro Rand, das heißt, vier Fixierklappen (22,24; 23,35; 26,28; 27,29), aufweist.

4. Verpackung (10), hergestellt aus einem Zuschnitt (1) gemäß einem der vorhergehenden Ansprüche, wobei die Verpackung (10) aus dem besagten Zuschnitt (1) aufgestellt wurde.

5. Verpackung (10) aus einem halbstarren Material, wie Pappe oder Wellpappe, die aufweist:
- Einen Boden (6),
- zwei Seitenwände (2, 3), vorzugsweise im Wesentlichen rechteckförmig und mit gleichen Ausmaßen, die gelenkig an einem Längsrand, über zwei parallele Faltlinien an dem Boden (6) anschließen, und senkrecht zu dem Boden (6) aufgerichtet sind,
- zwei Endwände (4, 5), vorzugsweise im Wesentlichen rechteckförmig und mit gleichen Ausmaßen, die gelenkig an einem Längsrand, über zwei parallele Faltlinien an dem Boden (6) anschließen, und senkrecht zu dem Boden (6) und senkrecht zu den Seitenwänden (2, 3) aufgerichtet sind,
- mindestens einen Rand (14, 15), vorzugsweise zwei Ränder, der (die) gelenkig an einer Endwand (4, 5), die an einen zweiten Längsrand, welcher parallel zu und gegenüber von dem vorherigen Längsrand liegt, anschließt (anschließen), wobei der Rand (14, 15) senkrecht zu der entsprechenden Endwand (4, 5), und parallel zu dem Boden (6) aufgerichtet ist, und
- vier Endklappen (12,18; 13,19; 16,20; 17,21), die sich an den Enden der Endwände (5,4) befinden und über Faltlinien, die senkrecht zu den vorherigen Faltlinien stehen, gelenkig an diesen Endwänden angeschlossen sind, wobei diese Endklappen zumindest teilweise (18, 19, 20, 21) senkrecht zu dem Boden (6), und im Wesentlichen parallel zu den Seitenwänden (2, 3) aufgerichtet sind,
wobei die Verpackung (10) **dadurch gekennzeichnet ist, dass** sie aufweist:
- mindestens eine Fixierklappe (22,24; 23,35; 26,27; 27,29), die gelenkig über einen Abschnitt ihrer Länge an einer Endklappe (12,18; 13,19; 16,20; 17,21) entlang einer Falzkante angeschlossen ist, die parallel zu den Längsrändern verläuft, vorzugsweise im Wesentlichen in der Verlängerung des zweiten Längsrands, wobei die Fixierklappe (22,24; 23,25; 26,28; 27,29) einen Auflageabschnitt (22; 23; 26; 27) aufweist, der parallel zu dem Boden (6) aufgerichtet ist, und zumindest teilweise den Rand (15; 14) der entsprechenden Endwand (5; 4) trägt, und einen Fixierabschnitt (24; 25; 28; 29), der senkrecht zu dem Boden (6) aufgerichtet ist, und zumindest teilweise auf dem Abschnitt (18, 19, 20, 21) der Endklappe, die im Wesentlichen parallel zu den Seitenwänden (3,2) ist, befestigt ist.

6. Verpackung (10) gemäß dem vorhergehenden Anspruch, wobei der Auflageabschnitt (22; 23; 26; 27) im Wesentlichen eine parallelepipedische Form, vorzugsweise im Wesentlichen eine Rhombusform, hat, und der Fixierabschnitt (24; 25; 28; 29) im Wesentlichen eine Dreieckform hat.

7. Verpackung (10) gemäß einem der Ansprüche 5 oder 6, die zwei Ränder (14; 15) und zwei Fixierklappen pro Rand, das heißt, vier Fixierklappen (22,24; 23,35; 26,28; 27,29), aufweist.

8. Verpackung (10) gemäß einem der Ansprüche 5 bis 7, die ohne Kleben, durch Falten der Endwände (4, 5) und der Seitenwände (2, 3) hergestellt ist.

9. Verpackung (10) gemäß einem der Ansprüche 5 bis 8, die zur Sicherung und Aufrechterhaltung der Dichtheit eine wärmegeformte Plastikschicht aufweist.
